# EUROPÄISCHE PATENTSCHRIFT

(11) **EP 2 998 494 B1**
(45) Veröffentlichungstag und Bekanntmachung des Hinweises auf die Patenterteilung: **24.04.2019**
(21) Anmeldenummer: 15174935.5
(22) Anmeldetag: 02.07.2015
(51) Int. Cl.: E05B 65/10, E05B 63/16, E05B 13/00, E05C 7/04, E05B 15/00, E05C 9/00, E05B 59/00

(54) **TREIBSTANGENSCHLOSS**
ESPAGNOLETTE LOCK
SERRURE À CRÉMONE

(30) Priorität: 01.08.2014 DE 102014215177
(43) Veröffentlichungstag der Anmeldung: 23.03.2016
(73) Patentinhaber: Aug. Winkhaus GmbH & Co. KG, 48291 Telgte (DE)
(72) Erfinder: Polster, Mario, 98527 Suhl (DE)

(56) Entgegenhaltungen:
- EP-A2- 1 743 994
- WO-A2-2007/021182
- US-A1- 2009 178 449

## Beschreibung

Die Erfindung betrifft ein Treibstangenschloss insbesondere für eine zweiflügelige Tür mit einer Riegeleinrichtung, mit einem aus einem Schlosskasten herausfahrbaren Riegel und einer federnd aus dem Schlosskasten vorgespannten und über einen Fallenrückzugshebel rückziehbaren Falle und einem quer zur Bewegung des Riegels verschieblichen Treibstangenanschlussschieber der Riegeleinrichtung, mit einer von einem Schließzylinder antreibbaren Antriebseinrichtung der Riegeleinrichtung, mit zumindest einer Nusshälfte zur formschlüssigen Verbindung mit einer Handhabe, mit einer schwenkbar gelagerten Kupplungsklinke zur formschlüssigen Verbindung der Nusshälfte mit dem Fallenrückzugshebel und mit einem Kupplungsvorsprung der Kupplungsklinke, wobei die Kupplungsklinke zwei jeweils von einer Lagerung entfernte Kupplungsvorsprünge aufweist, einer der Kupplungsvorsprünge in den Bewegungsbereich der Nusshälfte und der andere der Kupplungsvorsprünge in den Bewegungsbereich des Fallenrückzugshebels eingreift, so dass ein Formschluss der Bewegungen von der Nusshälfte zu dem Fallenrückzugshebel über die Kupplungsvorsprünge erzeugt ist.

Ein solches Treibstangenschloss ist beispielsweise aus der EP 1 743 994 A2 bekannt. Bei diesem Treibstangenschloss hat die Kupplungsklinke auf dem Fallenrückzugshebel eine Lagerung. Der Kupplungsvorsprung steht einer Ausnehmung in der Nusshälfte gegenüber. Mittels der Antriebseinrichtung lässt sich die Kupplungsklinke mit dem Kupplungsvorsprung in die Ausnehmung der Nusshälfte bewegen und damit ein Formschluss zwischen der Nusshälfte und dem Fallenrückzugshebel steuern. Solche Treibstangenschlösser werden in so genannten Fluchttüren oder Paniktüren angeordnet und lassen sich nach einer entsprechenden Ansteuerung der Antriebseinrichtung von beiden Flügeln über eine Handhabe entriegeln.

Bei dem bekannten Treibstangenschloss werden die Kräfte von der Nusshälfte auf den Fallenrückzugshebel über den Kupplungsvorsprung in die Kupplungsklinke eingeleitet. An der Seite des Fallenrückzugshebels erfolgt die Einleitung der Kräfte über die Lagerung der Kupplungsklinke. Damit wird die gesamte Kupplungsklinke beim Rückziehen der Falle über die Handhabe belastet. Dies erfordert eine hohe Festigkeit und damit einen großen Bauraum der Kupplungsklinke.

Aus der WO 2007/021182 A2 ist ein Schloss bekannt geworden, bei dem zwei Nusshälften einstückig mit Fallenrückzugselementen gefertigt sind. Ein Koppelglied ermöglicht die Erzeugung eines Formschlusses von einem Fallenrückzugselement zu dem anderen Fallenrückzugselement in einer Drehrichtung. Das Schloss hat jedoch keinen Riegel und keinen Treibstangenanschlussschieber und ist daher nicht zur Montage in Außentüren geeignet.

Aus der US 2009/0178449 A1 ist ein Schloss bekannt geworden, bei dem eine Nuss eine Nase zur Ansteuerung eines Verschlussmechanismus hat.

Der Erfindung liegt das Problem zugrunde, ein Treibstangenschloss der eingangs genannten Art so weiter zu bilden, dass die Kupplungsklinke eine besonders hohe Festigkeit und kleine Abmessungen aufweist.

Dieses Problem wird erfindungsgemäß dadurch gelöst, dass ein Spiel der Lagerung der Kupplungsklinke größer ist als das Spiel des Kupplungsvorsprungs in dem Fallenrückzugshebel.

Durch diese Gestaltung werden Betätigungskräfte der Nusshälfte auf den Fallenrückzugshebel von der Lagerung der Kupplungsklinke fern gehalten. Der Kraftfluss durch die Kupplungsklinke erfolgt von dem einen Kupplungsvorsprung zu dem anderen Kupplungsvorsprung. Ausschließlich die Kupplungsvorsprünge und der Bereich der Kupplungsklinke zwischen den Kupplungsvorsprüngen werden bei der Betätigung des Fallenrückzugshebels über die Nusshälfte beansprucht. Durch den kurzen Weg des Kraftflusses lässt sich die Kupplungsklinke bei sehr kleinen Abmessungen mit einer hohen Festigkeit fertigen. Eine statische Überbestimmung lässt sich zuverlässig vermeiden, weil ein Spiel der Lagerung der Kupplungsklinke größer ist als das Spiel des Kupplungsvorsprungs in dem Fallenrückzugshebel. Durch diese Gestaltung wird zuverlässig verhindert, dass Kräfte über die Lagerung der Kupplungsklinke übertragen werden.

Der Weg der Kraftübertragung durch die Kupplungsklinke lässt sich gemäß einer anderen vorteilhaften Weiterbildung der Erfindung besonders kurz halten, wenn die Kupplungsklinke eine Lagerachse aufweist, welche in eine Lagerbohrung des Fallenrückzugshebels eindringt und einen Arm hat, welcher an der Nusshälfte anliegt und die beiden Kupplungsvorsprünge trägt.

Der bauliche Aufwand zur Steuerung des Formschlusses zwischen der Nusshälfte und dem Fallenrückzugshebel lässt sich gemäß einer anderen vorteilhaften Weiterbildung der Erfindung besonders gering halten, wenn der Fallenrückzugshebel eine längliche Ausnehmung aufweist, in der der eine Kupplungsvorsprung beim Schwenken der Kupplungsklinke bewegbar ist und die Nusshälfte eine Ausnehmung hat, in der der andere Kupplungsvorsprung in Abhängigkeit von der Stellung der Kupplungsklinke hinein und heraus bewegbar ist.

Die Steuerung der Bewegung der Kupplungsklinke über einen in das Treibstangenschloss eingesetzten Schließzylinder gestaltet sich gemäß einer anderen vorteilhaften Weiterbildung der Erfindung besonders einfach, wenn die Antriebseinrichtung ein von einem Schließbart eines Schließzylinders verschiebbares Antriebselement hat, dass das Antriebselement in einer ersten Stellung die Kupplungsklinke abstützt, so dass der eine Kupplungsvorsprung formschlüssig mit der Nusshälfte verbunden ist, und in einer zweiten Stellung die Bewegung der Kupplungsklinke freigibt, so dass der Formschluss der Kupplungsklinke mit der Nusshälfte gelöst ist. Weiterhin hat das Treibstangenschloss wegen der geringen Anzahl an Bauteilen, welche bei der Kraftübertragung im Einsatz sind, eine besonders hohe Stabilität.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine zweiflügelige Tür mit einem erfindungsgemäßen Treibstangenschloss,
- Fig. 2: einen Teilbereich des Treibstangenschlosses im entriegelten Zustand in einer vergrößerten Darstellung,
- Fig. 3: vergrößert eine Schnittdarstellung durch das Treibstangenschloss aus Figur 2 entlang der Linie III-III,
- Fig. 4: perspektivisch eine vergrößerte Darstellung einer Kupplungsklinke,
- Fig. 5: eine vergrößerte Darstellung eines Fallenrückzugshebels.

Figur 1 zeigt eine zweiflügelige Tür mit einem Rahmen 1 und mit ersten Flügel 2 und mit einem zweiten Flügel 3. Die Flügel 2, 3 lassen sich über ein schematisch dargestelltes Treibstangenschloss 4 in dem Rahmen 1 verriegeln. Das Treibstangenschloss 4 hat einen in dem ersten Flügel 2 angeordneten Schlosskasten 5 und eine ebenfalls in dem ersten Flügel 2 angeordnete Handhabe 6. Der zweite Flügel 3 hat ebenfalls eine Handhabe 7 und eine von der Handhabe 7 ansteuerbare Betätigungseinrichtung 8. Die Betätigungseinrichtung 8 steht einem aus dem Schlosskasten 5 herausragenden Riegel 9 gegenüber. Weiterhin ragt aus dem Schlosskasten 5 eine Falle 10 heraus.

Figur 2 zeigt den im ersten Flügel 2 angeordneten Schlosskasten 5 des Treibstangenschlosses 4 mit einer Riegeleinrichtung 11 und mit angrenzendem Bereich der im zweiten Flügel 3 angeordneten Betätigungseinrichtung 8 aus Figur 1. In dem Schlosskasten 5 ist ein Treibstangenanschlussschieber 12 verschieblich geführt. Der Riegel 9 ist in den Schlosskasten 5 zurückgezogen und der Treibstangenanschlussschieber 12 befindet sich in einer oberen Position. Dies kennzeichnet die Entriegelungsstellung des Treibstangenschlosses 4. Der Treibstangenanschlussschieber 12 lässt sich mittels einer Antriebseinrichtung 14 mit einem Schließzylinder, von dem vereinfachend nur ein Mitnehmer 13 dargestellt ist, verschieben.

Dabei wird auch der Riegel 9 in den Schlosskasten 5 zurückgezogen. Die Koppelung der Bewegungen des Riegels 9 mit dem Treibstangenanschlussschieber 12 hat ein auf dem Riegel 9 angeordnetes Führungselement 16 und eine in dem Treibstangenanschlussschieber 12 angeordnete Führungskurve 17.

Weiterhin ist die Falle 10 aus dem Schlosskasten 5 herausgefahren und kann in der dargestellten Stellung der Antriebseinrichtung 14 über eine Nusshälfte 15 zurückgezogen werden. Hierfür lässt sich ein Formschluss zwischen der Nusshälfte 15 und dem Fallenrückzugshebel 18 über eine Kupplungseinrichtung 19 erzeugen. Die Nusshälfte 15 ist mit der Handhabe 6 des ersten Flügels 2 gekoppelt, so dass sie im Uhrzeigersinn verdreht wird, wenn die Handhabe 6 niedergedrückt oder gegen den Flügel 2 gedrückt wird.

Die Kupplungseinrichtung 19 hat eine schwenkbar auf dem Fallenrückzugshebel 18 gelagerte Kupplungsklinke 20 mit einem in eine Ausnehmung 21 der Nusshälfte 15 eindringenden Kupplungsvorsprung 22. Ein Antriebselement 23 der Antriebseinrichtung 14 stützt die Kupplungsklinke 20 bei einer entsprechenden Stellung des Schließbartes 13 des Schließzylinders der Antriebseinrichtung 14 ab und sichert damit den Formschluss zwischen der Nusshälfte 15 und dem Fallenrückzugshebel 18.

Die Bauteile des Treibstangenschlosses sind auf einem Schlossboden 27 des Schlosskastens 5 angeordnet. Ein Schlossdeckel des Schlosskastens 5 ist zur Vereinfachung der Zeichnung nicht dargestellt. Der Treibstangenanschlussschieber 12 hat einen Vorsprung 24, welcher in der in Figur 2 dargestellten Stellung von einer Schulter 25 des Riegels 9 entfernt ist. Dies kennzeichnet die Entriegelungsstellung. Ein aus dem Riegel 9 hervor ragendes Steuerelement 26 steht der von der Handhabe 7 des zweiten Flügels 3 antreibbaren Betätigungseinrichtung 8 gegenüber.

Beim Antrieb des Treibstangenanschlussschiebers 12 über den Mitnehmer 13 des Schließzylinders kann zudem über einen nicht näher dargestellten Wechselhebel die Falle 10 in den Schlosskasten 5 zurückgezogen werden.

Figur 3 zeigt in einer Schnittdarstellung entlang der Linie III - III durch das Treibstangenschloss 4 aus Figur 2, dass zwei Nusshälften 15, 28 sandwichartig übereinander liegen. Die Kupplungsklinke 20 der Kupplungseinrichtung 19 hat einen zweiten Kupplungsvorsprung 30, welcher in eine Ausnehmung 31 des Fallenrückzugshebels 18 eindringt. Die Form der Ausnehmung 31 ermöglicht ein Schwenken der Kupplungsklinke 20 um eine in Figur 2 dargestellte Lagerung 29. Die Lagerung 29 hat ein größeres Spiel in dem Fallenrückzugshebel 18 als der Kupplungsvorsprung 30 in der Ausnehmung 31 des Fallenrückzugshebels 18. Hierdurch erfolgt der Formschluss von der einen Nusshälfte 15 über den einen Kupplungsvorsprung 22 direkt zu dem anderen Kupplungsvorsprung 30 in den Fallenrückzugshebel 18. Über die Lagerung 29 erfolgt daher keine Kraftübertragung.

Die eine Nusshälfte 15 hat die Funktion wie oben beschrieben und ermöglicht ein Entriegeln und Öffnen der Tür mittels der in Figur 1 dargestellten Handhaben 6, 7 bei einer entsprechenden Stellung der Antriebseinrichtung 14. Die andere Nusshälfte 28 kann beispielsweise permanent mit dem Fallenrückzugshebel 18 gekoppelt sein.

Figur 4 zeigt in einer vergrößerten perspektivischen Darstellung die Kupplungsklinke 20 mit den beiden Kupplungsvorsprüngen 22, 30. Die Kupplungsklinke 20 hat eine Lagerachse 32, welche in eine in Figur 5 dargestellte Lagerbohrung 34 des Fallenrückzugshebels 18 eindringt und einen Arm 33 mit den beiden Kupplungsvorsprüngen 22, 30. An dem Arm 33 stützt sich auch das in Figur 2 dargestellte Antriebselement 23 der Antriebseinrichtung 14 ab.

Figur 5 zeigt zur Verdeutlichung eine Draufsicht auf den Fallenrückzugshebel 18 mit der Ausnehmung 31 für den Kupplungsvorsprung 30 und der Lagerbohrung 34 für die Lagerachse 32 der Kupplungsklinke 20.

## Patentansprüche

1. Treibstangenschloss (4) insbesondere für eine zweiflügelige Tür mit einer Riegeleinrichtung (11), mit einem aus einem Schlosskasten (5) herausfahrbaren Riegel (9) und einer federnd aus dem Schlosskasten (5) vorgespannten und über einen Fallenrückzugshebel (18) rückziehbaren Falle (10) und einem quer zur Bewegung des Riegels (9) verschieblichen Treibstangenanschlussschieber (12) der Riegeleinrichtung (11), mit einer von einem Schließzylinder antreibbaren Antriebseinrichtung (14) der Riegeleinrichtung (11), mit zumindest einer Nusshälfte (15) zur formschlüssigen Verbindung mit einer Handhabe (6), mit einer schwenkbar gelagerten Kupplungsklinke (20) zur formschlüssigen Verbindung der Nusshälfte (15) mit dem Fallenrückzugshebel (18) und mit einem Kupplungsvorsprung (22) der Kupplungsklinke (20), wobei die Kupplungsklinke (20) zwei jeweils von einer Lagerung (29) entfernte Kupplungsvorsprünge (22, 30) aufweist, einer der Kupplungsvorsprünge (22) in den Bewegungsbereich der Nusshälfte (15) und der andere der Kupplungsvorsprünge (30) in den Bewegungsbereich des Fallenrückzugshebels (18) eingreift, so dass ein Formschluss der Bewegungen von der Nusshälfte (15) zu dem Fallenrückzugshebel (18) über die Kupplungsvorsprünge (22, 30) erzeugt ist, **dadurch gekennzeichnet, dass** ein Spiel der Lagerung (29) der Kupplungsklinke (20) größer ist als das Spiel des Kupplungsvorsprungs (30) in dem Fallenrückzugshebel (18).

2. Treibstangenschloss nach Anspruch 1, **dadurch gekennzeichnet, dass** die Kupplungsklinke (20) eine Lagerachse (32) aufweist, welche in eine Lagerbohrung des Fallenrückzugshebels (18) eindringt und einen Arm (33) hat, welcher an der Nusshälfte (15) anliegt und die beiden Kupplungsvorsprünge (22, 30) trägt.

3. Treibstangenschloss nach einem der Ansprüche 1 bis 2, **dadurch gekennzeichnet, dass** der Fallenrückzugshebel (18) eine längliche Ausnehmung (31) aufweist, in der der eine Kupplungsvorsprung (30) beim Schwenken der Kupplungsklinke (20) bewegbar ist und die Nusshälfte (15) eine Ausnehmung (21) hat, in der der andere Kupplungsvorsprung (22) in Abhängigkeit von der Stellung der Kupplungsklinke (20) hinein und herausbewegbar ist.

4. Treibstangenschloss nach einem der Ansprüche 1 bis 2, **dadurch gekennzeichnet, dass** die Antriebseinrichtung (14) ein von einem Schließbart (13) eines Schließzylinders verschiebbares Antriebselement (23) hat, dass das Antriebselement (23) in einer ersten Stellung die Kupplungsklinke (20) abstützt, so dass der eine Kupplungsvorsprung (22) formschlüssig mit der Nusshälfte (15) verbunden ist, und in einer zweiten Stellung die Bewegung der Kupplungsklinke (20) freigibt, so dass der Formschluss der Kupplungsklinke (20) mit der Nusshälfte (15) gelöst ist.

## Claims

1. A drive rod lock (4) in particular for a double-leaf door with a locking device (11), having a lock (9) which can be moved out of a lock case (5) and a catch (10) pre-tensioned resiliently out of the lock case (5) and retractable via a catch retraction lever (18) and a drive rod connecting slide (12) of the locking device (11) displaceable transversely to the movement of the lock (9), having a drive device (14) of the lock device (11) which can be driven by a locking cylinder, having at least one follower half (15) for the positive connection with a handle (6), having a pivotably mounted coupling handle (20) for the positive connection of the follower half (15) with the catch retraction lever (18) and having a coupling projection (22) of the coupling handle (20), wherein the coupling handle (20) has two coupling projections (22, 30) remote in each case from a bearing (29), one of the coupling projections (22) engages into the movement region of the follower half (15) and the other of the coupling projections (30) engages into the movement region of the catch retraction lever (18), so that a positive locking of the movements from the follower half (15) to the catch retraction lever (18) is generated via the coupling projections (22, 30), **characterized in that** a clearance of the bearing (29) of the coupling handle (20) is greater that the clearance of the coupling projection (30) in the catch retraction lever (18).

2. A drive rod lock according to Claim 1, **characterized in that** the coupling handle (20) has a bearing axis (32), which penetrates into a bearing bore of the catch retraction lever (18) and has an arm (33), which abuts against the follower half (15) and bears the two coupling projections (22, 30).

3. A drive rod lock according to any one of Claims 1 to 2, **characterized in that** the catch retraction lever (18) has an elongate recess (31), in which the one coupling projection (30) can be moved when the coupling handle (20) is pivoted and the follower half (15) has a recess (21), in which the other coupling projection (22) can be moved in and out depending on the position of the coupling handle (20).

4. A drive rod lock according to any one of Claims 1 to 2, **characterized in that** the drive device (14) has a drive element (23) displaceable by a locking bit (13) of a locking cylinder, that the drive element (23) in a first position supports the coupling handle (20), so that the one coupling projection (22) is connected positively with the follower half (15), and in a second position releases the movement of the coupling handle (20), so that the positive locking of the coupling handle (20) with the follower half (15) is released.

## Revendications

1. Crémone-serrure (4), en particulier pour une porte à deux vantaux avec un système de loquet (11), avec un loquet (9) pouvant être extrait d'un palastre (5) et avec un pêne demi-tour (10) pré-tendu de façon élastique et pouvant être ramené en arrière à partir du palastre (5) par le biais d'un levier de rappel de pêne demi-tour (18), et avec un coulisseau de raccordement de crémone (12) du système de loquet (11) coulissant transversalement au mouvement du loquet (9), avec un système d'entraînement (14) du système de loquet (11) pouvant être entraîné par un cylindre de fermeture, avec au moins une moitié de fouillot (15) destinée au raccordement par liaison de forme avec une poignée (6), avec un cliquet d'accouplement (20) supporté en pivotement destiné au raccordement par liaison de forme de la moitié de fouillot (15) avec le levier de rappel de pêne demi-tour (18), et avec une saillie d'accouplement (22) du cliquet d'accouplement (20), le cliquet d'accouplement (20) comportant deux saillies d'accouplement (22, 30) éloignées respectivement d'un support (29), une des saillies d'accouplement (22) s'enclenchant dans la zone de mouvement de la moitié de fouillot (15), et l'autre des saillies d'accouplement (30) s'engageant dans la zone de mouvement du levier de rappel de pêne demi-tour (18) de telle sorte qu'une liaison de forme des mouvements à partir de la moitié de fouillot (15) vers le levier de rappel de pêne demi-tour (18) est produite par le biais des saillies d'accouplement (22, 30), **caractérisée en ce qu'**un jeu du support (29) du cliquet d'accouplement (20) est plus grand que le jeu de la saillie d'accouplement (30) dans le levier de rappel de pêne demi-tour (18).

2. Crémone-serrure selon la revendication 1, **caractérisée en ce que** le cliquet d'accouplement (20) comporte un axe de palier (32) qui pénètre dans un alésage de palier du levier de rappel de pêne demi-tour (18) et a un bras (33) qui est adjacent à la moitié de fouillot (15) et porte les deux saillies d'accouplement (22, 30).

3. Crémone-serrure selon l'une des revendications 1 à 2, **caractérisée en ce que** le levier de rappel de pêne demi-tour (18) comporte un creux (31) oblong dans lequel une saillie d'accouplement (30) peut se déplacer lors du déplacement du cliquet d'accouplement (20), et la moitié de fouillot (15) a un creux (21) dans lequel l'autre saillie d'accouplement (22) peut se déplacer vers l'intérieur ou vers l'extérieur en fonction de la position du cliquet d'accouplement (20).

4. Crémone-serrure selon l'une des revendications 1 à 2, **caractérisée en ce que** le système d'entraînement (14) a un élément d'entraînement (23) pouvant être amené à coulisser par un panneton de fermeture (13) d'un cylindre de fermeture, **en ce que**, dans une première position, l'élément d'entraînement (23) supporte le cliquet d'accouplement (20) de telle sorte qu'une saillie d'accouplement (22) est raccordée par liaison de forme à la moitié de fouillot (15) et, dans une deuxième position, libère le mouvement du cliquet d'accouplement (20) de telle sorte que la liaison de forme du cliquet d'accouplement (20) avec la moitié de fouillot (15) est détachée.
